# EUROPÄISCHE PATENTSCHRIFT

(11) **EP 1 703 023 B1**
(45) Veröffentlichungstag und Bekanntmachung des Hinweises auf die Patenterteilung: **22.06.2011**
(21) Anmeldenummer: 05006038.3
(22) Anmeldetag: 18.03.2005
(51) Int. Cl.: E02D 17/13, E02F 3/20, E02F 3/47

(54) **Tiefbauvorrichtung zum Herstellen von Schlitzen im Boden mit Lenk- und Steuereinrichtung**
Slit wall digging device with direction control system
Benne de forage pour creuser des tranchées dans le sol avec commande de direction

(43) Veröffentlichungstag der Anmeldung: 20.09.2006
(73) Patentinhaber: BAUER Maschinen GmbH, 86529 Schrobenhausen (DE)
(72) Erfinder: Arzberger, Maximilian, 86568 Igenhausen (DE); Seitle, Ignaz, 86668 Karlshuld (DE); Huber, Ludwig, 85250 Thalhausen (DE); Herrmann, Christian, 85250 Altomünster (DE)
(74) Vertreter: Wunderlich, Rainer

(56) Entgegenhaltungen:
- EP-A- 0 518 298
- EP-A- 0 593 355
- DE-A1- 19 838 513
- DE-C1- 3 615 068
- DE-C1- 4 309 233
- DE-T2- 69 821 726
- US-A- 3 513 572
- PATENT ABSTRACTS OF JAPAN Bd. 1995, Nr. 03, 28. April 1995 (1995-04-28) -& JP 06 346446 A (SHIMIZU CORP), 20. Dezember 1994 (1994-12-20)
- PATENT ABSTRACTS OF JAPAN Bd. 015, Nr. 457 (M-1181), 20. November 1991 (1991-11-20) -& JP 03 194019 A (TAISEI CORP), 23. August 1991 (1991-08-23)

## Beschreibung

Die Erfindung betrifft eine Tiefbauvorrichtung zum Herstellen von Schlitzen im Boden mit einem Rahmen, mindestens einem Bodenabtragwerkzeug, welches am Rahmen angeordnet ist, und einer Steuereinrichtung zur Steuerung der Tiefbauvorrichtung im Schlitz gemäß dem Oberbegriff des Anspruchs 1.

Derartige Tiefbauvorrichtungen zum Herstellen von Schlitzen werden an einer Tragvorrichtung hängend herabgelassen. Durch Drehbewegungen von Fräsrädern, Greifern oder Schaufeln wird der Boden in einer meist rechteckigen Querschnittsfläche abgetragen, so dass ein mit Suspension verfüllter Schlitz im Boden entsteht. Dieser Vorgang kann in horizontal beabstandeter Position zum Bilden einer Schlitzwand wiederholt werden.

Der Boden kann aus unterschiedlichen Sandschichten, Gesteinschichten, Fels und Hohlräumen bestehen. Dies kann zu unerwünschten Ablenkungen der Tiefbauvorrichtungen führen. Selbst geringfügige Richtungsänderungen der Tiefbauvorrichtung können bei größeren Schlitztiefen erhebliche Lücken in der Schlitz wand zur Folge haben.

Aus der DE-C-36 15 068 ist ein seilgeführter Schlitzwandgrei fer bekannt, an dessen Greifrahmen außen ein Führungsrahmen längsbeweglich ist. Der Führungsrahmen wird mit dem Greifer in den Schlitz abgesenkt und dort durch ausstellbare Druckplatten gegen die Wände des Schlitzes verspannt. In dem Führungsrahmen kann der Greiferrahmen während der zum Lösen des Bodens erforderlichen Bewegungen in vertikaler Richtung geführt werden. Dabei wird die Verspannung des Führungsrahmens im Schlitz so gesteuert, dass sich die Greiferachse immer in der Mitte des Schlitzes befindet. Dafür werden die Druckplatten entweder mittels von Zylinder-Kolben-Einheiten betätigten Hebeln oder direkt von Zylinder-Kolben-Einheiten, die je Druckplatte getrennt angesteuert werden können, beidseitig in gleichem Abstand zur Greiferachse ausgefahren. In Verbindung mit Wegmesseinrichtungen, welche die Stellung der Zylinder-Kolben-Einheiten anzeigen und einen Neigungsgeber, der die Stellung des Greiferrahmens zur Vertikalen anzeigt, kann eine Position des Greifers im Schlitz in gewissem Maße gesteuert werden.

Aus der offenbarten EP-A-0 518 298 ist eine Schlitzwandfräse und ein Fräsverfahren zur Herstellung von Schlitzwänden mit beliebigen Neigungswinkeln bekannt. Hierfür sind an einem vertikal verfahrbaren Fräsrahmen Steuerklappen angeordnet, die bis über die Außenkontur des Fräsrahmens hinausragend mit Hydraulikzylindern antreibbar sind. Im Fräsrahmen befindet sich ein Neigungsmesser zur Richtungskorrektur. Die Hydraulikzylinder können zusätzlich einen Wegaufnehmer und Druckschalter für die Stellung der Steuerklappen aufweisen. Die Steuerklappen können entweder am unteren Ende oder am oberen Ende gegen die Schlitzwand vorgespannt werden, wodurch auf den Fräsrahmen ein Drehmoment in vorgegebener Richtung erzeugt wird.

Die DE-A-198 38 513 beschreibt eine gattungsgemäße Schlitzwandfräse, die eine Rahmeneinrichtung mit einem äußeren Rahmen aufweist. Der äußere Rahmen der Rahmeneinrichtung trägt an seinen vier vertikalen Außenseiten je eine als Platte ausgebildete Steuerklappe, wobei zum Betätigen der Steuerklappen neben einer Zylinderkolbeneinheit weitere steuernde Zylinder vorgesehen sind.

Der Erfindung liegt die **Aufgabe** zugrunde, eine einfach aufgebaute Tiefbauvorrichtung anzugeben, welche präzis und zuverlässig im Schlitz steuerbar ist.

Die Aufgabe wird erfindungsgemäß durch eine Vorrichtung mit den Merkmalen des Anspruchs 1 gelöst. Bevorzugte Ausführungsformen sind in den abhängigen Ansprüchen angegeben.

Die erfindungsgemäße Tiefbauvorrichtung zum Herstellen von Schlitzen im Boden ist dadurch gekennzeichnet, dass die Steuereinrichtung mindestens zwei Steuerklappen aufweist, welche paarweise gegenüberliegend am Rahmen gelagert und über mindestens einen gemeinsamen Stellzylinder, einen Hebelmechanismus und eine Verteileinrichtung verfahrbar sind, und dass die Verteileinrichtung zum unterschiedlichen Verteilen der Kraft und/oder des Stellweges des mindestens einen gemeinsamen Stellzylinders auf die gegenüberliegenden Steuerklappen ausgebildet ist.

Ein Grundgedanke der Erfindung besteht darin, das Bodenabtragswerkzeug gemäß eines vorbestimmten Arbeitsweges entlang der schon erstellten Schlitzwand zu führen und bei einer unerwünschten Abweichung das Bodenabtragwerkzeug wieder in eine gewünschte Position auszurichten. Zum Ausrichten können gegenüberliegende Steuerklappen mit einem Stellzylinder unterschiedlich ausgefahren werden. Die Kraft und/oder der Stellweg des Stellzylinders werden über eine steuerbare Verteileinrichtung unterschiedlich auf die Steuerklappen verteilt. Hierdurch wird der Aufbau der Tiefbauvorrichtung bei weiter guter Steuerbarkeit vereinfacht.

Nach der Erfindung ist vorgesehen, dass der Hebelmechanismus als ein Kniehebelmechanismus ausgebildet ist, welcher zwei Anlenkhebel aufweist, von denen je einer an einer Steuerklappe angelenkt ist. Durch den Kniehebelmechanismus können die Anlenkhebel gleich oder unterschiedlich weit ausgelenkt werden, wodurch die angelenkten Steuerklappen gleich oder unterschiedlich weit von der Mitte und in der vertikalen Höhe zueinander gleich oder versetzt ausgefahren werden können.

Es ist erfindungsgemäß, dass die Verteileinrichtung ein Steuerglied aufweist, welches verstellbar, insbesondere verdrehbar, und zwischen den Anlenkhebeln und den mindestens einen Stellzylinder angeordnet ist. Entsprechend der Lage des Steuergliedes überträgt dieses die Kraft oder die Stellbewegung des Kolbens des Stellzylinders auf die Anlenkhebel.

Gemäß einer Ausführungsform der Erfindung ist bevorzugt, dass das Steuerglied mit einer Betätigungsstange verbunden ist, an welche der mindestens eine Stellzylinder versetzt zu einer Mittenachse der Betätigungsstange eingreift. Durch den versetzten Angriff des Stellzylinders bezüglich der Mittenachse der Betätigungsstange kann diese Betätigungsstange durch den Stellzylinder selbst verdreht werden.

Eine besonders bevorzugte Weiterentwicklung der Erfindung ist, dass zwei Stellzylinder vorgesehen sind, welche unterschied lich an der Betätigungsstange angreifen. Die Stellzylinder greifen dabei auf gegenüberliegenden Seiten der Betätigungsstange an Hebelarmen versetzt an, so dass beim Ausfahren der Kolben aus den Stellzylindern nicht nur die Stange um ihre eigene Achse gedreht werden kann, sondern auch Kräfte schräg nach unten ausgeübt werden.

Eine bevorzugte Ausführungsform der Erfindung ist weiter, dass zu beiden Seiten der Betätigungsstange je ein Steuerglied angeordnet ist, wobei mindestens vier Steuerklappen betätigbar sind. Durch das je eine Steuerglied wird eine Verschiebung und/oder eine Verdrehung der Betätigungsstange auf die Auslenkung der Anlenkhebel übertragen.

Die erfindungsgemäße Tiefbauvorrichtung zum Herstellen von Schlitzen im Boden ist bevorzugt auch dadurch gekennzeichnet, dass die Steuereinrichtung mindestens ein Führungsrad aufweist, welches aus- und einfahrbar am Rahmen angeordnet ist. Dieses mindestens eine Führungsrad befindet sich an der Seite der Tiefbauvorrichtung, die senkrecht zu den Steuerklappenseiten verläuft. Das Führungsrad stützt die Tiefbauvorrichtung seitlich an der Schlitzwand ab und kann zur seitlichen Korrektur der Lage der Tiefbauvorrichtung eingesetzt werden.

Eine bevorzugte Ausführungsform der Erfindung ist dabei, dass das Führungsrad an einem Schwenkarm drehbar gelagert ist, welcher über einen Betätigungsorgan verschwenkbar ist. Der - Schwenkarm ist am anderen Ende bezüglich des Endes, wo das Führungsrad drehbar gelagert ist, am Rahmen schwenkbar gelagert. Als Betätigungsorgan kann z. B. ein Stellzylinder dienen.

Eine Weiterentwicklung gemäß der Erfindung ist es, dass an zwei gegenüberliegenden Seiten je ein Führungsrad angeordnet ist. Dabei können die Führungsräder gleich oder unterschiedlich weit über den Schwenkarm ausgeschwenkt werden. Somit wird ein definiertes seitliches Verschieben der Tiefbauvorrichtung bei der Schlitzherstellung und so eine präzise Korrektur der Stellung der Tiefbauvorrichtung im Schlitz ermöglicht.

Die Tiefbauvorrichtung zum Herstellen von Schlitzen im Boden ist erfindungsgemäß als eine Schlitzwandfräse oder ein Schlitzwandgreifer ausgebildet. Diese benötigen eine besonders präzise Führung.

Die Erfindung wird nachfolgend anhand von bevorzugten Ausführungsbeispielen weiter erläutert, welche schematisch in den Zeichnungen dargestellt sind.
- Fig. 1: zeigt eine räumliche Ansicht einer erfindungsgemäßen Tiefbauvorrichtung.
- Fig. 2: zeigt eine räumliche Ansicht einer erfindungsgemäßen Variante einer Steuerklappeneinrichtung in eingefah- rener Position.
- Fig. 3: zeigt eine räumliche Ansicht der erfindungsgemäßen Variante der Steuerklappeneinrichtung aus Fig. 2 in ausgeklappter Position.
- Fig. 3a: zeigt eine Seitenansicht der erfindungsgemäßen Tief- bauvorrichtung aus Fig. 1 bei der Korrektur eines schräg verschnittenen Schlitzes.
- Fig. 4: zeigt eine räumliche Teilansicht einer erfindungsge- mäßen Tiefbauvorrichtung mit einer Führungsradein- richtung in eingefahrener Position.
- Fig. 5: zeigt eine räumliche Teilansicht der erfindungsgemä- ßen Tiefbauvorrichtung mit der Führungsradeinrich- tung aus Fig. 4 in ausgeklappter Position.

In Fig. 1 wird eine erfindungsgemäße Tiefbauvorrichtung 10 dargestellt, die hier als Schlitzwandfräse ausgebildet ist. Sie weist mehrere rotierend angetriebene Fräsräder als Bodenabtragungswerkzeuge 14, einen Rahmen 12 und eine Steuereinrichtung auf, die eine Steuerklappeneinrichtung 1 und eine Führungsradeinrichtung 5 umfasst. Zum Befestigen an Seilaufhängungen dienen zwei Bolzen in Befestigungsschlitzen 31, 32. Mit größer werdender Tiefe des Schlitzes kann zuerst die Steuerklappeneinrichtung 1 und dann auch zusätzlich die Führungsradeinrichtung 5 zur Führung oder zur Korrektur der Richtung des Bodenabtragwerkzeuges eingesetzt werden.

In Fig. 2 und 3 wird eine erfindungsgemäß bevorzugte Variante der Steuerklappeneinrichtung räumlich dargestellt. Die Steuerklappeneinrichtung 1 besteht aus einem Paar von jeweils zwei mit ihrer Rückseite gegenüberliegenden Steuerklappen 16, 18, aus Stellzylindern 20, die an einer Seite am Rahmen 12 befestigt sind, aus Betätigungsstangen 26 mit Hebelarmen 27 und aus Hebelmechanismen. Die Steuerklappe 16, 18 hat eine Klappenanlagefläche 19, an deren Ende Endabschrägungen 35 ausgebildet sind. Die Anlageflächen 19 liegen an der Schlitzwand zur Richtungskorrektur an. Auf der Rückseite der Steuerklappe 16, 18 hat die Steuerklappe 16 bzw. 18 einen mittigen, senkrecht angeordneten Steuerklappensteg 17, an dem die Anlenkhebel 22 angelenkt sind. Weiter sind ein V-Stegeinschnitt 34 für den Anlenkhebel 22 in eingefahrener Position sowie ein U-Stegeinschnitt 33 bzw. eine Stegabschrägung 36 für die Betätigungsstangen 26 in eingefahrener Position vorgesehen.

Werden die Kolben der oberen Stellzylinder 20 ausgefahren, so werden durch den oberen Kniehebel, bestehend aus dem Anlenkhebel 22 und dem Hebelarm 27 die beiden Betätigungsstangen 26 und mit ihnen die oberen Enden der Steuerklappen 16, 18 auseinander gedrückt.

Üben die beiden Kolben der unteren Stellzylinder 20 durch gleichmäßiges Ausfahren einen durch die Hebelarme 27 vorgegebenen schrägen Druck nach unten aus, bewegt sich die untere Betätigungsstange 26 nach unten und fährt die unteren Enden der Steuerklappen 16, 18 aus.

Übt ein einzelner Kolben eines unteren Stellzylinders 20 einen weiteren Druck durch Ausfahren auf den Hebelarm 27 aus, während der Kolben des anderen Stellzylinders anhält, so dreht sich das Steuerglied 24 durch die schräg nach außen und unten wirkende Kraft. Hierdurch haben die Anlenkhebel 22 einen unterschiedlichen Anstellwinkel zum plattenförmigen Steuerglied 24, was zu einer unterschiedlichen Kraftverteilung auf die Anlenkhebel 22 führt.

Zum Zusammenfahren der Steuerklappen 16, 18 werden die Kolben der unteren Stellzylinder 20 wieder eingefahren, wodurch die Betätigungsstange und mit ihr das Steuerglied 24 gehoben wird.

In Fig. 3a ist eine Schrägstellung der Steuerklappen 16, 18 gegenüber dem Rahmen 12 mit dem Bodenabtragungswerkzeug 14 in einer Seitenansicht der Tiefbauvorrichtung aus Fig. 1 dargestellt. Hier ist nur die untere Steuerstange 26 und das Steuerglied 24 unterhalb der unteren Anlenkhebel 22 betätigt. Durch die Verdrehung und/oder Verschiebung der Betätigungsstange 26 wurde auch das Steuerglied 24 verstellt, das an den Anlenkhebeln 22 angelenkt ist.

In den Figuren 4 und 5 wird eine erfindungsgemäße Führungsradeinrichtung 5 räumlich dargestellt. Während die Steuerklappeneinrichtung 1 die Tiefbauvorrichtung an der Vorder- und Rückseite an der Schlitzwand ausrichtet, kann die Führungsradeinrichtung 5 die Tiefbauvorrichtung an ihren Seiten an der Schlitzwand führen bzw. ausrichten. Diese Führungsradeinrichtung 5 umfasst. Führungsräder 50, die an den Schwenkarmen 52 rotierbar lagern, schräg nach oben verlaufenden Druckstangen 53, die jeweils in einer Stangenführungsnut 55 der Rahmenstiele 57 verschiebbar bis zu einem oberen Anschlag sind, und einem zwischen zwei Rahmenstielen 57 geführten Schlitten 54, an dem die beiden Druckstangen angelenkt sind. Wird der Schlitten 54 z.B. durch den Kolben eines Zylinders nach oben geschoben, so fahren die am Schlitten 54 angelenkten Druckstangen 53 in Richtung einer waagrechten Position entlang einer Stangenführungsnut 55 aus. Der an der anderen Seite der Druckstange 53 angelenkte Schwenkarm 52, der auch am Rahmen 12 angelenkt ist, wird dabei schräg nach oben zur Seite ausgeschwenkt. Wird der Schlitten 54 wieder nach unten gefahren, so senken sich die Schwenkarme 52 mit dem Führungsrädern 50 wieder in die Senkrechte.

## Patentansprüche

1. Tiefbauvorrichtung zum Herstellen von Schlitzen im Boden mit
- einem Rahmen (12),
- mindestens einem Bodenabtragswerkzeug (14), welches am Rahmen (12) angeordnet ist, und
- einer Steuereinrichtung zur Steuerung der Tiefbauvorrichtung (10) im Schlitz, wobei die Steuereinrichtung mindestens einen Stellzylinder (20) und mindestens zwei Steuerklappen (16, 18) aufweist, welche paarweise gegenüberliegend am Rahmen (12) gelagert sind,
**dadurch gekennzeichnet ,**
**dass** die mindestens zwei Steuerklappen (16, 18) über mindestens einen gemeinsamen Stellzylinder (20), einen Hebelmechanismus und eine Verteileinrichtung verfahrbar sind, dass der Hebelmechanismus als ein Kniehebelmechanismus ausgebildet ist, welcher zwei Anlenkhebel (22) aufweist, von denen je einer an einer Steuerklappe (16, 18) angelenkt ist,
**dass** die Verteileinrichtung zum unterschiedlichen Verteilen der Kraft und/oder des Stellweges des mindestens einen gemeinsamen Stellzylinders (20) auf die gegenüberliegenden Steuerklappen (16, 18) ausgebildet ist, und
**dass** die Verteileinrichtung ein Steuerglied (24) aufweist, welches verstellbar, und zwischen den Anlenkhebeln (22) und dem mindestens einen Stellzylinder (20) angeordnet ist.

2. Tiefbauvorrichtung nach Anspruch 1,
**dadurch gekennzeichnet ,**
**dass** das Steuerglied (24) verdrehbar angeordnet ist.

3. Tiefbauvorrichtung nach Anspruch 1 oder 2,
**dadurch gekennzeichnet ,**
**dass** das Steuerglied (24) mit einer Betätigungsstange (26) verbunden ist, an welche der mindestens eine Stellzylinder (20) versetzt zu einer Mittenachse der Betätigungsstange (26) angreift.

4. Tiefbauvorrichtung nach Anspruch 3,
**dadurch gekennzeichnet ,**
**dass** zwei Stellzylinder (20) vorgesehen sind, welche unterschiedlich an der Betätigungsstange (26) angreifen.

5. Tiefbauvorrichtung nach Anspruch 3 oder 4,
**dadurch gekennzeichnet,**
**dass** zu beiden Seiten der Betätigungsstange (26) je ein Steuerglied (24) angeordnet ist, wobei mindestens vier Steuerklappen (16, 18) betätigbar sind.

6. Tiefbauvorrichtung nach Anspruch 1,
**dadurch gekennzeichnet,**
**dass** die Steuereinrichtung mindestens ein Führungsrad (50) aufweist, welches aus- und einfahrbar am Rahmen (12) angeordnet ist.

7. Tiefbauvorrichtung nach Anspruch 6,
**dadurch gekennzeichnet,**
**dass** das Führungsrad (50) an einem Schwenkarm (52) drehbar gelagert ist, welcher über ein Betätigungsorgan verschwenkbar ist.

8. Tiefbauvorrichtung nach Anspruch 6 oder 7,
**dadurch gekennzeichnet,**
**dass** an zwei gegenüberliegenden Seiten je ein Führungsrad (50) angeordnet ist.

9. Tiefbauvorrichtung nach einem der Ansprüche 1 bis 8,
**dadurch gekennzeichnet ,**
**dass** diese als eine Schlitzwandfräse oder ein Schlitzwandgreifer ausgebildet ist.

## Claims

1. Foundation construction device for making trenches in the soil comprising
- a frame (12),
- at least one soil-removing tool (14) arranged on the frame (12), and
- a control device for controlling the foundation construction device (10) in the trench, wherein the control device has at least one adjusting cylinder (20) and at least two control flaps (16, 18), which are supported pairwise opposite each other on the frame (12),
**characterized in that**
the at least two control flaps (16, 18) are movable by means of at least one common adjusting cylinder (20), a lever mechanism and a distributing device, the lever mechanism is designed as a knee-lever mechanism having two articulated levers (22), each of which is linked to a control flap (16, 18),
the distributing device is designed to variably distribute the force and/or the adjusting path of the at least one common adjusting cylinder (20) to the control flaps (16, 18) opposite each other, and
the distributing device has a control member (24) which is arranged in an adjustable manner between the articulated levers (22) and the at least one adjusting cylinder (20).

2. Foundation construction device according to claim 1,
**characterized in that**
the control member (24) is arranged in a turnable manner.

3. Foundation construction device according to claim 1 or 2,
**characterized in that**
the control member (24) is connected to an actuating rod (26) on which the at least one adjusting cylinder (20) engages in an offset manner to a centre axis of the actuating rod (26).

4. Foundation construction device according to claim 3,
**characterized in that**
two adjusting cylinders (20) are provided which engage on the actuating rod (26) at different positions.

5. Foundation construction device according to claim 3 or 4,
**characterized in that**
on both sides of the actuating rod (26) a control member (24) is each arranged, with at least four control flaps (16, 18) being operable.

6. Foundation construction device according to claim 1,
**characterized in that**
the control device has at least one guide wheel (50) which is arrange on the frame (12) in an extendable and rejectable manner.

7. Foundation construction device according to claim 6,
**characterized in that**
the guide wheel (50) is rotatably supported on a swivel arm (52) which can be pivoted through an actuating member.

8. Foundation construction device according to claim 6 or 7,
**characterized in that**
a guide wheel (50) is each arranged on two opposite sides.

9. Foundation construction device according to one of the claims 1 to 8,
**characterized in that**
the said device is designed as a trench wall cutter or a trench wall grab.

## Revendications

1. Dispositif de génie civil pour réaliser des tranchées dans le sol avec
- un châssis (12),
- au moins un outil (14) d'enlèvement de sol qui est placé sur le châssis (12), et
- un dispositif de commande pour commander le dispositif de génie civil (10) dans la tranchée, le dispositif de commande comprenant au moins un vérin de manoeuvre (20) et au moins deux clapets de commande (16, 18) qui sont montés de manière opposée par paires sur le châssis (12),
***caractérisé***
***en ce que*** les clapets de commande (16, 18) au nombre d'au moins deux peuvent être déplacés par l'intermédiaire d'au moins un vérin de manoeuvre (20) commun, d'un mécanisme de levier et d'un dispositif de répartition,
***en ce que*** le mécanisme de levier est conformé en mécanisme de levier à genouillère qui comprend deux leviers articulés (22), dont chacun est articulé sur un clapet de commande (16, 18),
***en ce que*** le dispositif de répartition est conformé pour répartir différemment la force et/ou la course de manoeuvre du vérin de manoeuvre (20) au nombre d'au moins un sur les clapets de commande (16, 18) opposés, et
**en *ce que*** le dispositif de répartition comprend un organe de commande (24) qui est mobile et est placé entre les leviers articulés (22) et le vérin de manoeuvre (20) au nombre d'au moins un.

2. Dispositif de génie civil selon la revendication 1, ***caractérisé en ce que*** l'organe de commande (24) est monté de manière rotative.

3. Dispositif de génie civil selon la revendication 1 ou 2, ***caractérisé en ce que*** l'organe de commande (24) est relié à une tige d'actionnement (26) sur laquelle le vérin de manoeuvre (20) au nombre d'au moins un se met en prise de manière décalée par rapport à un axe médian de la tige d'actionnement (26).

4. Dispositif de génie civil selon la revendication 3, ***caractérisé en ce que*** deux vérins de manoeuvre (20) sont prévus, qui se mettent en prise différemment sur la tige d'actionnement (26).

5. Dispositif de génie civil selon la revendication 3 ou 4, ***caractérisé en ce que*** des deux côtés de la tige d'actionnement (26) est respectivement placé un organe de commande (24), au moins quatre clapets de commande (16, 18) pouvant être actionnés.

6. Dispositif de génie civil selon la revendication 1, ***caractérisé en ce que*** le dispositif de commande comprend au moins une roue de guidage (50) qui est placée de manière extractible et rétractable sur le châssis (12).

7. Dispositif de génie civil selon la revendication 6, ***caractérisé en ce que*** la roue de guidage (50) est montée rotative sur un bras pivotant (52) qui peut être pivoté par l'intermédiaire d'un organe d'actionnement.

8. Dispositif de génie civil selon la revendication 6 ou 7, ***caractérisé en* ce qu'**une roue de guidage (50) est placée sur chacun de deux côtés opposés.

9. Dispositif de génie civil selon l'une quelconque des revendications 1 à 8, ***caractérisé en* ce qu'**il est conformé en fraise pour parois moulées ou en benne preneuse pour parois moulées.
